# EUROPÄISCHE PATENTSCHRIFT

(11) **EP 3 865 649 B1**
(45) Veröffentlichungstag und Bekanntmachung des Hinweises auf die Patenterteilung: **04.09.2024**
(21) Anmeldenummer: 21150925.2
(22) Anmeldetag: 11.01.2021
(51) Int. Cl.: E05D 15/30, E05C 17/24, E05C 17/28, E05D 15/52, E05F 5/06

(54) **VORRICHTUNG ZUR BEGRENZUNG EINER ÖFFNUNGSWEITE EINES GEGENÜBER EINEM RAHMEN UM ZUMINDEST EINE ACHSE SCHWENKBAREN FLÜGELS**
DEVICE FOR LIMITING AN OPENING WIDTH OF A WING PIVOTABLE ABOUT AT LEAST ONE AXIS WITH RESPECT TO A FRAME
DISPOSITIF POUR LIMITER UNE LARGEUR D'OUVERTURE D'UN BATTANT PIVOTANT AUTOUR D'AU MOINS UN AXE PAR RAPPORT À UN CADRE

(30) Priorität: 11.02.2020 DE 102020201680
(43) Veröffentlichungstag der Anmeldung: 18.08.2021
(73) Patentinhaber: Aug. Winkhaus GmbH & Co. KG, 48291 Telgte (DE)
(72) Erfinder: Hakenes, Andreas, 48161 Münster (DE); Holtkötter, Manuel, 48291 Telgte (DE)

(56) Entgegenhaltungen:
- EP-A1- 3 351 713
- EP-A2- 0 648 909
- DE-A1- 102012 104 851
- DE-A1- 102012 104 861

## Beschreibung

Die Erfindung betrifft eine Vorrichtung zur Begrenzung einer Öffnungsweite eines gegenüber einem Rahmen um zumindest eine Achse schwenkbaren Flügels eines Fensters, einer Fenstertür oder dergleichen mit einem an einem flügelfesten Beschlagteil und einem rahmenfesten Beschlagteil gelagerten Ausstellarm, wobei eines der Beschlagteile einen zur Führung in einer Beschlagnut des Flügels oder des Rahmens gestalteten Gleiter und einen zur feststehenden Montage in der Beschlagnut ausgebildeten Stopper hat, und dass ein Ende des Gleiters ein erstes Rastmittel und der Stopper ein zweites, mit dem ersten Rastmittel korrespondierendes Rastmittel aufweist.

Bei solchen Vorrichtungen wird die Öffnungsweite begrenzt, wenn der Gleiter gegen den Stopper gelangt. Greifen die Rastelemente des Gleiters und des Stoppers ineinander, wird der Flügel in der ausgestellten Weite kraftschlüssig gehalten. Häufig ist es jedoch wünschenswert, die Vorrichtung so zu gestalten, dass der Flügel in der ausgestellten Weite nicht gehalten wird. In der Praxis werden für die unterschiedlichen Anforderungen unterschiedliche Bauteile eingesetzt.

Eine solche Vorrichtung ist beispielsweise aus der EP 3 351 713 A1 bekannt. Bei dieser Vorrichtung sind verschiedene Gleiter und Stopper vorgesehen, welche eine Montage mit oder ohne Rastmittel ermöglichen. Hierdurch kann die Vorrichtung für die unterschiedlichen Anforderungen angepasst werden. Dies erfordert jedoch eine aufwändige Umrüstung auf unterschiedliche Anforderungen und eine große Anzahl an vorrätig zu haltenden Bauteilen.

Aus der EP 1 288 413 A2 ist eine Vorrichtung zur Begrenzung der Öffnungsweite bekannt geworden, bei der ein Öffnungsbegrenzungsanschlag ein Anschlagstück gegen die Bewegung in Öffnungsrichtung abstützt. Gegen Verlassen seiner Anschlagsposition ist der Öffnungsbegrenzungsanschlag mittels einer Bewegungssperre abgestützt. Diese Gestaltung erfordert ebenfalls eine aufwändige Umrüstung für unterschiedliche Anforderungen.

Die DE 10 2012 104 851 A1 offenbart eine Führungsschienenanordnung mit einer Führungsschiene. In der Führungsschiene ist ein Bewegungselement linear beweglich angeordnet und eine Feststellvorrichtung zum Feststellen des Bewegungselementes gegenüber der Führungsschiene. Die Feststellvorrichtung hat einen biegeelastischen Rasthebel mit einer Ausnehmung, welche mit einem Fortsatz des Bewegungselementes korrespondiert. Das Bewegungselement kann damit gegenüber der Feststellvorrichtung verrastet werden.

Die DE 10 2012 104 861 A1 offenbart eine Führungsschienenanordnung mit einer Führungsschiene. In der Führungsschiene ist ein linear beweglich geführtes Bewegungselement und eine Feststellvorrichtung zum Feststellen des Bewegungselementes angeordnet. Die Führungsschiene hat zudem eine Montagefläche zur Montage an einem Türblatt, einer Zarge oder einer Wand. Mit der Feststellvorrichtung lässt sich die Lage des Türblattes fixieren.

Der Erfindung liegt das Problem zugrunde, eine Vorrichtung der eingangs genannten Art so weiter zu bilden, dass sie besonders einfach auf unterschiedliche Anforderungen angepasst werden kann.

Dieses Problem wird erfindungsgemäß dadurch gelöst, dass der Gleiter eine Prallfläche hat, dass die Prallfläche zur Abstützung am Stopper vertikal zur Verschieberichtung des Gleiters ausgerichtet ist und dass der Gleiter zur wahlweisen Montage mit der Prallfläche oder dem ersten Rastmittel gegenüber dem Stopper ausgebildet ist.

Durch diese Gestaltung kann der Gleiter daher wahlweise mit der Prallfläche oder dem Rastmittel dem Stopper zugewandt montiert werden. Hierdurch lässt sich die Vorrichtung ohne Einsatz zusätzlicher Bauteile umrüsten und auf die vorgesehenen Anforderungen mit oder ohne Rastmittel angepasst werden. Durch die vertikale Ausrichtung der Prallfläche zur Verschieberichtung des Gleiters wird sichergestellt, dass sich der Gleiter direkt an dem Stopper abstützen kann, ohne dabei angehoben oder niedergedrückt zu werden.

Die Vorrichtung gestaltet sich gemäß einer anderen vorteilhaften Weiterbildung der Erfindung konstruktiv besonders einfach, wenn die Prallfläche und das erste Rastmittel an einander gegenüberliegenden Enden des Gleiters angeordnet sind. Durch diese Gestaltung lässt sich der Gleiter wahlweise mit der Prallfläche oder dem Rastmittel gegenüber dem Stopper ausrichten.

Der Stopper gestaltet sich gemäß einer vorteilhaften Weiterbildung der Erfindung konstruktiv besonders einfach, wenn der Stopper Haltemittel zur Verklemmung oder Verkrallung des Stoppers in der Beschlagnut hat.

Die Vorrichtung lässt sich gemäß einer anderen vorteilhaften Weiterbildung der Erfindung einfach auf verschiedene Einsatzgebiete anpassen, wenn zumindest eines der Rastmittel formschlüssig mit einem Grundkörper des Stoppers oder des Gleiters verbunden ist. Durch diese Gestaltung kann zumindest eines der Rastmittel weggelassen werden, wenn keine Rastverbindung zwischen Gleiter und Stopper gewünscht ist. Dabei kann sich die Prallfläche des Gleiters unmittelbar am Grundkörper des Stoppers abstützen.

Die Rastverbindung des Stoppers mit dem Gleiter gestaltet sich gemäß einer anderen vorteilhaften Weiterbildung der Erfindung konstruktiv besonders einfach, wenn eines der Rastmittel teilkreisförmig und das andere Rastmittel C-förmig gestaltet ist, wobei im verrasteten Zustand der Rastmittel das C-förmig gestaltete Rastmittel das teilkreisförmige Rastmittel um mehr als 180° umgreift.

Die Verbindung des zweiten Rastmittels mit dem Grundkörper des Stoppers vermag gemäß einer anderen vorteilhaften Weiterbildung der Erfindung hohe Kräfte abzustützen, wenn der Grundkörper des Stoppers brückenförmig gestaltet ist und das zweite Rastmittel übergreift.

Zur Vereinfachung der Montage des Stoppers trägt es gemäß einer anderen vorteilhaften Weiterbildung der Erfindung bei, wenn der Stopper einen zum Eingreifen in die Beschlagnut vorgesehenen, zwischen einer in der Beschlagnut gehaltenen Haltestellung und einer gegenüber der Beschlagnut lösbaren Montagestellung bewegbaren Haltekörper hat.

Häufig sind Beschlagnuten im Querschnitt C-förmig gestaltet und können daher von Beschlagteilen hintergriffen werden. Bei solchen Beschlagnuten vermag der Stopper gemäß einer anderen vorteilhaften Weiterbildung der Erfindung hohe Haltekräfte abzustützen, wenn der Haltekörper eine Schmalseite hat, mit der er zwischen Längsstegen einer C-förmig gestalteten Beschlagnut einführbar ist, und eine Breitseite hat, mit der er die Längsstege der Beschlagnut hintergreift.

Zur Erhöhung der Festigkeit der Verbindung des Stoppers in der Beschlagnut trägt es gemäß einer anderen vorteilhaften Weiterbildung der Erfindung bei, wenn der Stopper eine im Wesentlichen U-förmige Federklammer und Vorspannmittel zur Vorspannung der Enden der Federklammer in die Beschlagnut hat. Vorzugsweise haben die Enden der Federklammer eine oder mehrere Spitzen zur Verkrallung in der Beschlagnut. Schenkel der U-förmigen Federklammer können zudem in Längsrichtung der Beschlagnut geneigt sein, um den Stopper zuverlässig abzustützen.

Häufig ist ein frei schwingender Flügel unerwünscht. Daher haben bekannte Vorrichtungen ein in dem Gleiter angeordnetes Reibungselement, welches beim Entlanggleiten eine Reibung zwischen Gleiter und der Profilnut erzeugt. Die Vorrichtung lässt sich gemäß einer anderen vorteilhaften Weiterbildung der Erfindung einfach um einen solchen Reibungskörper ergänzen, wenn der Gleiter an einem Ende Koppelmittel zur Verbindung mit einem Reibungskörper hat.

Die Erfindung lässt zahlreiche Ausführungsformen zu. Zur weiteren Verdeutlichung ihres Grundprinzips ist eine davon in der Zeichnung dargestellt und wird nachfolgend beschrieben. Diese zeigt in
- Fig. 1: perspektivisch einen Teilbereich eines Fensters mit einer Vorrichtung zur Begrenzung einer Öffnungsweite,
- Fig.2: vergrößert eine Draufsicht auf einen Teilbereich der Vorrichtung aus Figur 1,
- Fig.3: die Vorrichtung aus Figur 2 nach einer Anpassung,
- Fig.4: die Vorrichtung aus Figur 2 nach einer weiteren Anpassung mit einem Reibungselement,
- Fig.5: Bauteile der Vorrichtung aus Figur 4 in einer perspektivischen Darstellung,
- Fig.6: die Bauteile aus Figur 5 nach einer Bewegung,
- Fig.7: einen Längsschnitt durch ein flügelseitiges Beschlagteil aus Figur 2,
- Fig.8: einen Längsschnitt durch eine alternative Halterung eines Stoppers.

Figur 1 zeigt einen Eckbereich eines Fensters mit einem gegen einen Rahmen 1 schwenkbaren Flügel 2. Der Flügel 2 ist an nicht dargestellten Lagern um eine vertikale Achse 3 drehbar. Alternativ dazu kann der Flügel auch um eine nicht dargestellte horizontale Achse kippbar gelagert sein. Die Öffnungsweite des Flügels 2 ist von einer Vorrichtung 4 mit einem am Rahmen 1 und am Flügel 2 gelagerten Ausstellarm 5 begrenzt. Zur Lagerung hat der Ausstellarm 5 am Rahmen 1 und am Flügel 2 angeordnete Beschlagteile 6, 7. Das am Flügel 2 angeordnete Beschlagteil 7 hat einen Gleiter 8 und einen Stopper 9. Der Gleiter 8 ist in einer Beschlagnut 10 längsverschieblich geführt und hat eine Lagerachse 11 für ein Ende des Ausstellarms 5. Der Stopper 9 ist in der Beschlagnut 10 befestigt und begrenzt damit durch seine Position die Öffnungsweite des Flügels 2.

Figur 2 zeigt in einer Draufsicht der Vorrichtung 4 vergrößert das flügelseitige Beschlagteil 7 aus Figur 1 mit einem Teilbereich des Ausstellarms 5. Der Gleiter 8 und der Stopper 9 weisen jeweils ein Rastmittel 12, 13 auf. Ein erstes Rastmittel 12 des Gleiters 8 ist teilkreisförmig gestaltet, während ein zweites Rastmittel 13 des Stoppers 9 C-förmig, das teilkreisförmige Rastmittel 12 teilweise umgreifend gestaltet ist. In der dargestellten Position sind die Rastmittel 12, 13 ineinander verrastet und damit der Flügel 2 kraftschlüssig gehalten. Beim Schließen des Flügels 2 werden die Rastmittel 12, 13 gelöst und der Gleiter 8 kann sich von dem Stopper 9 entfernen. An seinem dem Rastmittel 12 abgewandten Ende hat der Gleiter 8 eine vertikal zu seiner Verschieberichtung ausgerichtete Prallfläche 14. Die Beschlagnut 10 ist im Querschnitt C-förmig gestaltet und hat Längsstege 15, welche von Bauteilen des Gleiters 8 und des Stoppers 9 hintergriffen werden. Die Hintergreifung der Längsstege ist in Figur 7 dargestellt und wird weiter unten näher erläutert.

Figur 3 zeigt die Draufsicht der Vorrichtung 4 aus Figur 2 nach einer umgedrehten Montage des Gleiters 8. Der Gleiter 8 ist hier mit der Prallfläche 14 dem Stopper 9 zugewandt montiert. Das in Figur 2 dargestellte Rastmittel 13 des Stoppers 9 wurde zudem entfernt. Damit gelangt der Gleiter 8 bei Erreichen der Öffnungsweite mit seiner Prallfläche 14 gegen den Stopper 9. Eine Verrastung findet damit nicht statt.

Figur 4 zeigt die Draufsicht der Vorrichtung 4 aus Figur 2 nach einer Montage eines Reibungskörpers 16. Der Reibungskörper 16 und der Gleiter 8 weisen miteinander korrespondierende Koppelmittel 17 zu ihrer formschlüssigen Verbindung auf. Der Reibungskörper 16 erzeugt bei der Bewegung mit dem Gleiter 8 eine vorgesehene Reibung in der Beschlagnut 10, so dass die Bewegung des Flügels 2 gedämpft wird.

Figur 5 zeigt die Bauteile der Vorrichtung 4 aus Figur 4 in einer perspektivischen Darstellung von der Beschlagnut 10 aus. Hierbei ist zu erkennen, dass der Stopper 9 einen brückenförmigen Grundkörper aufweist, mit dem er das zweite Rastmittel 13 formschlüssig übergreift. Wenn das zweite Rastmittel 13 wie bei der in Figur 3 dargestellten Ausführung nicht gebraucht wird, lässt es sich einfach entfernen und der Stopper 9 ohne Rastmittel 13 montieren. Der Stopper 9 hat einen in die Beschlagnut 10 eindringenden und verdrehbaren Haltekörper 18. Der Haltekörper 18 lässt sich in einer Drehstellung zwischen den Längsstegen 15 der Beschlagnut 10 einsetzen und hintergreift in einer verdrehten Stellung die in Figur 2 dargestellten Längsstege 15 der Beschlagnut 10. Hierbei wird zudem der Stopper 9 in der Beschlagnut 10 festgespannt. Der Gleiter 8 hat ebenfalls einen an einem brückenförmigen Grundkörper verdrehbaren Gleitkörper 19 zur Hintergreifung der Längsstege 15 der Beschlagnut 10. Die Koppelmittel 17 ermöglichen ein Ineinanderstecken der Enden des Gleiters 8 und des Reibungskörpers 16.

Figur 6 zeigt zur Verdeutlichung die Vorrichtung aus Figur 5 beim Schließen des Flügels 2. Hierbei ist zu erkennen, dass die Rastmittel 12, 13 des Gleiters 8 und des Stoppers 9 voneinander getrennt sind.

Figur 7 zeigt einen Längsschnitt durch die Vorrichtung 4 aus Figur 2 entlang der Linie VII - VII. Das Haltemittel 18 des Stoppers 9 hintergreift die Längsstege 15 der Beschlagnut 10. Die Enden des bügelförmigen Stoppers 9 stützen sich am Boden der Beschlagnut 10 ab. Zur Verkrallung in der Beschlagnut 10 haben die Enden des Stoppers mehrere Spitzen 20. Der Gleitkörper 19 des Gleiters 8 hat Spiel unterhalb der Längsstege 15.

Figur 8 zeigt eine weitere Ausführungsform des Stoppers 109. Der Stopper 109 hat eine im Wesentlichen U-förmige Federklammer 21. Die Federklammer 21 ist von einem Haltekörper 118 mit den Enden gegen den Boden der Beschlagnut 10 vorgespannt.

## Patentansprüche

1. Vorrichtung (4) zur Begrenzung einer Öffnungsweite eines gegenüber einem Rahmen (1) um zumindest eine Achse (3) schwenkbaren Flügels (2) eines Fensters, einer Fenstertür oder dergleichen mit einem an einem flügelfesten Beschlagteil (7) und einem rahmenfesten Beschlagteil (6) gelagerten Ausstellarm (5), wobei eines der Beschlagteile (7) einen zur Führung in einer Beschlagnut (10) des Flügels (2) oder des Rahmens (1) gestalteten Gleiter (8) und einen zur feststehenden Montage in der Beschlagnut (10) ausgebildeten Stopper (9) hat, und dass ein Ende des Gleiters (8) ein erstes Rastmittel (12) und der Stopper (9) ein zweites, mit dem ersten Rastmittel (12) korrespondierende Rastmittel (13) aufweist, **dadurch gekennzeichnet, dass** der Gleiter (8) eine Prallfläche (14) hat, dass die Prallfläche (14) zur Abstützung am Stopper (9) vertikal zur Verschieberichtung des Gleiters (8) ausgerichtet ist und dass der Gleiter (8) zur wahlweisen Montage mit der Prallfläche (14) oder dem ersten Rastmittel (12) gegenüber dem Stopper ausgebildet ist.

2. Vorrichtung nach Anspruch 1, **dadurch gekennzeichnet, dass** die Prallfläche (14) und das erste Rastmittel (12) an einander gegenüberliegenden Enden des Gleiters (8) angeordnet sind.

3. Vorrichtung nach Anspruch 1 oder 2, **dadurch gekennzeichnet, dass** der Stopper (9) Haltemittel zur Verklemmung oder Verkrallung des Stoppers (9) in der Beschlagnut (10) hat.

4. Vorrichtung nach zumindest einem der vorhergehenden Ansprüche, **dadurch gekennzeichnet, dass** zumindest eines der Rastmittel (12, 13) formschlüssig mit einem Grundkörper des Stoppers (9) oder des Gleiters (8) verbunden ist.

5. Vorrichtung nach zumindest einem der vorhergehenden Ansprüche, **dadurch gekennzeichnet, dass** eines der Rastmittel (12) teilkreisförmig und das andere Rastmittel (13) C-förmig gestaltet ist, wobei im verrasteten Zustand der Rastmittel das C-förmig gestaltete Rastmittel (13) das teilkreisförmige Rastmittel (12) um mehr als 180° umgreift.

6. Vorrichtung nach zumindest einem der vorhergehenden Ansprüche, **dadurch gekennzeichnet, dass** der Grundkörper des Stoppers (9) brückenförmig gestaltet ist und das zweite Rastmittel (13) übergreift.

7. Vorrichtung nach zumindest einem der vorhergehenden Ansprüche, **dadurch gekennzeichnet, dass** der Stopper (9) einen zum Eingreifen in die Beschlagnut (10) vorgesehenen, zwischen einer in der Beschlagnut (10) gehaltenen Haltestellung und einer gegenüber der Beschlagnut (10) lösbaren Montagestellung bewegbaren Haltekörper (18, 118) hat.

8. Vorrichtung nach Anspruch 7, **dadurch gekennzeichnet, dass** der Haltekörper H lalte(18, 118) eine Schmalseite hat, mit der er zwischen Längsstegen (15) einer C-förmig gestalteten Beschlagnut (10) einführbar ist, und eine Breitseite hat, mit der er die Längsstege (15) der Beschlagnut (10) hintergreift.

9. Vorrichtung nach zumindest einem der vorhergehenden Ansprüche, **dadurch gekennzeichnet, dass** der Stopper (9) eine im Wesentlichen U-förmige Federklammer (21) und Vorspannmittel zur Vorspannung der Enden der Federklammer (21) in die Beschlagnut (10) hat.

10. Vorrichtung nach zumindest einem der vorhergehenden Ansprüche, **dadurch gekennzeichnet, dass** der Gleiter (8) an einem Ende Koppelmittel (17) zur Verbindung mit einem Reibungskörper (16) hat.

## Claims

1. Device (4) for limiting an opening width of a sash (2) of a window, a French window or the like that can be pivoted about at least one axis (3) relative to a frame (1), which device has an extension arm (5) mounted on a fitting part (7) fixed to the sash and a fitting part (6) fixed to the frame, one of the fitting parts (7) having a slider (8) designed to be guided in a fitting groove (10) of the sash (2) or of the frame (1) and a stopper (9) designed to be fixedly installed in the fitting groove (10), and one end of the slider (8) having a first latching means (12) and the stopper (9) having a second latching means (13) corresponding to the first latching means (12), **characterized in that** the slider (8) has an impact surface (14), **in that** the impact surface (14) is aligned vertically to the direction of movement of the slider (8) for support against the stopper (9), **and in that** the slider (8) is designed to be alternatively installed with the impact surface (14) or the first latching means (12) opposite the stopper.

2. Device according to claim 1, **characterized in that** the impact surface (14) and the first latching means (12) are arranged at opposite ends of the slider (8).

3. Device according to claim 1 or 2, **characterized in that** the stopper (9) has retaining means for clamping or gripping the stopper (9) in the fitting groove (10).

4. Device according to at least one of the preceding claims,
**characterized in that** at least one of the latching means (12, 13) is form-fittingly connected to a main body of the stopper (9) or of the slider (8).

5. Device according to at least one of the preceding claims,
**characterized in that** one of the latching means (12) is part-circular and the other latching means (13) is C-shaped, the C-shaped latching means (13) engaging around the part-circular latching means (12) by more than 180° in the latched state of the latching means.

6. Device according to at least one of the preceding claims,
**characterized in that** the main body of the stopper (9) is bridge-like and engages over the second latching means (13).

7. Device according to at least one of the preceding claims,
**characterized in that** the stopper (9) has a retaining body (18, 118) provided for engaging in the fitting groove (10) and movable between a retaining position in which it is held in the fitting groove (10) and an installation position in which it is releasable from the fitting groove (10).

8. Device according to claim 7, **characterized in that** the retaining body (18, 118) has a narrow side with which it can be inserted between longitudinal ridges (15) of a C-shaped fitting groove (10), and has a broad side with which it engages behind the longitudinal ridges (15) of the fitting groove (10).

9. Device according to at least one of the preceding claims,
**characterized in that** the stopper (9) has a substantially U-shaped spring clip (21) and biasing means for biasing the ends of the spring clip (21) into the fitting groove (10).

10. Device according to at least one of the preceding claims,
**characterized in that** the slider (8) has coupling means (17) at one end for connection to a friction body (16).

## Revendications

1. Dispositif (4) pour la limitation d'une largeur d'ouverture d'un vantail (2) d'une fenêtre, d'une porte-fenêtre ou similaire, lequel peut pivoter autour d'au moins un axe (3) par rapport à un dormant (1), comportant un bras ouvrant (5) monté sur une partie de ferrure (7) fixée au vantail et sur une partie de ferrure (6) fixée au dormant, dans lequel l'une des parties de ferrure (7) comprend un coulisseau (8) conçu pour être guidé dans une rainure de ferrure (10) du vantail (2) ou du dormant (1), et une butée (9) réalisée pour être installée de manière fixe dans la rainure de ferrure (10), **et en ce qu'**une extrémité du coulisseau (8) présente un premier moyen d'encliquetage (12) et la butée (9) présente un second moyen d'encliquetage (13) correspondant au premier moyen d'encliquetage (12), **caractérisé en ce que** le coulisseau (8) comprend une surface d'impact (14), **en ce que** la surface d'impact (14) est orientée verticalement par rapport au sens de glissement du coulisseau (8) pour prendre appui sur la butée (9) **et en ce que** le coulisseau (8) est réalisé pour être installé au choix avec la surface d'impact (14) ou le premier moyen d'encliquetage (12) par rapport à la butée.

2. Dispositif selon la revendication 1, **caractérisé en ce que** la surface d'impact (14) et le premier moyen d'encliquetage (12) sont disposés à des extrémités opposées l'une à l'autre du coulisseau (8).

3. Dispositif selon la revendication 1 ou 2, **caractérisé en ce que** la butée (9) comprend un moyen de maintien pour le blocage ou l'ancrage de la butée (9) dans la rainure de ferrure (10).

4. Dispositif selon au moins l'une des revendications précédentes,
**caractérisé en ce qu'**au moins l'un des moyens d'encliquetage (12, 13) est relié par complémentarité de forme à un corps de base de la butée (9) ou du coulisseau (8).

5. Dispositif selon au moins l'une des revendications précédentes,
**caractérisé en ce que** l'un des moyens d'encliquetage (12) est conçu en forme de cercle partiel et l'autre moyen d'encliquetage (13) est conçu en forme de C, dans lequel, à l'état encliqueté des moyens d'encliquetage, le moyen d'encliquetage (13) conçu en forme de C enveloppe le moyen d'encliquetage (12) en forme de cercle partiel sur plus de 180°.

6. Dispositif selon au moins l'une des revendications précédentes, **caractérisé en ce que** le corps de base de la butée (9) est conçu en forme de pont et recouvre le second moyen d'encliquetage (13).

7. Dispositif selon au moins l'une des revendications précédentes, **caractérisé en ce que** la butée (9) comprend un corps de maintien (18, 118) prévu pour venir en prise dans la rainure de ferrure (10) et pouvant se déplacer entre une position de maintien maintenue dans la rainure de ferrure (10) et une position d'installation libérable par rapport à la rainure de ferrure (10).

8. Dispositif selon la revendication 7, **caractérisé en ce que** le corps de maintien (18, 118) comprend un côté étroit par lequel ledit corps de maintien peut être inséré entre des nervures longitudinales (15) d'une rainure de ferrure (10) conçue en forme de C, et comprend un côté large par lequel ledit corps de maintien vient en prise par l'arrière avec les nervures longitudinales (15) de la rainure de ferrure (10).

9. Dispositif selon au moins l'une des revendications précédentes, **caractérisé en ce que** la butée (9) comprend une pince élastique (21) sensiblement en forme de U et un moyen de précontrainte pour la précontrainte des extrémités de la pince élastique (21) dans la rainure de ferrure (10).

10. Dispositif selon au moins l'une des revendications précédentes, **caractérisé en ce que** le coulisseau (8) comprend, à une extrémité, un moyen d'accouplement (17) pour la liaison avec un corps de friction (16).
